# FASCICULE DE BREVET EUROPEEN

(11) **EP 2 885 998 B1**
(45) Date de publication et mention de la délivrance du brevet: **14.09.2016**
(21) Numéro de dépôt: 14198428.6
(22) Date de dépôt: 17.12.2014
(51) Int. Cl.: A44C 5/22, G08B 21/04

(54) **Ensemble de suspension et pendentif d'urgence**
Aufhängungseinheit und Notfallmarke zum Umhängen
Emergency suspension and hanging assembly

(30) Priorité: 17.12.2013 FR 1362762
(43) Date de publication de la demande: 24.06.2015
(73) Titulaire: Orange, 75015 Paris (FR)
(72) Inventeur: Laurenziani, Clément, 92140 CLAMART (FR); Augui, Jérôme, 92190 MEUDON (FR)
(74) Mandataire: Regimbeau

(56) Documents cités:
- WO-A1-03/039287
- CH-A5- 656 241
- US-A- 5 247 814
- US-A1- 2010 245 078
- US-B1- 6 175 329

## Description

### DOMAINE TECHNIQUE GENERAL

La présente invention concerne un dispositif d'alarme via un réseau de communication mobile.

### ETAT DE L'ART

Les « colliers d'urgence » ou « pendentifs d'urgence » sont des dispositifs d'alarme destinés principalement aux personnes âgées. Ils prennent la forme d'un boitier au bout d'une cordelette pouvant être accroché autour du cou.

Le boitier présente des moyens de communication sans fil, par exemple avec une base fixe reliée à un réseau de communication, ou directement avec un réseau de téléphonie mobile.

Si la personne qui porte ce pendentif chute ou se sent mal, elle peut activer le boitier avec un geste simple (le plus souvent en pressant un gros bouton disposé sur le boitier, en tirant sur la cordelette, etc.), ce qui déclenche une alarme à distance : des proches ou les pompiers sont prévenus de l'incident, et peuvent intervenir rapidement. Un tel pendentif est par exemple exposé dans le document US 6175329.

Ces pendentifs apportent satisfaction et améliorent sensiblement la sécurité des personnes qui les portent.

Toutefois on constate que le système de cordelette de ces pendentifs est à perfectionner. Soit le pendentif se passe par la tête (avec une cordelette suffisamment longue), et dans ce cas-là il peut être perdu (par exemple si la personne tombe vers l'avant), soit il a une longueur ajustée et doit donc être noué ou fixé avec une attache, d'où un risque que la cordelette lâche et que le pendentif tombe à nouveau. De plus, cela peut être inconfortable pour la personne qui le porte.

L'invention vient améliorer la situation.

### PRESENTATION DE L'INVENTION

La présente invention se rapporte ainsi à un pendentif d'urgence comprenant :
- Un boitier comprenant un module de communication sans fil contrôlés par des moyens d'actionnement ;
- Un ensemble de suspension comprenant un premier câble présentant une extrémité proximale et un deuxième câble présentant une extrémité proximale, le boitier étant solidaire de chacune des extrémités proximales des premier et deuxième câbles ;
caractérisé en ce que les moyens d'actionnement comprennent un capteur de tension de l'extrémité proximale du premier câble et/ou du deuxième câble.

Cette architecture permet une fixation efficace du boitier et ouvre l'accès à un capteur de tension, lequel remplace avantageusement un bouton, car il peut être déclenché très facilement même par une personne en grande difficulté (elle n'a qu'à tirer sur le câble).

Selon d'autres caractéristiques avantageuses et non limitatives :
- le premier câble et le deuxième câble forment un seul câble ayant pour extrémités l'extrémité proximale du premier câble et l'extrémité proximale du deuxième câble.
   Dans cette alternative simple, peu couteuse et efficace, il suffit d'un câble passé autour du cou de la personne ;
- l'ensemble de suspension comprend un système de fixation d'une extrémité distale du premier câble avec une extrémité distale du deuxième câble, le système de fixation comprenant une première pièce et une deuxième pièce, la première pièce étant solidaire de l'extrémité distale du premier câble et adaptée pour coulisser sur le deuxième câble, la deuxième pièce étant solidaire de l'extrémité distale du deuxième câble et adaptée pour coulisser sur le premier câble.
   Le présent ensemble de suspension permet efficacement et sûrement dans ce mode de réalisation à deux câbles de passer d'une position longue à une position courte, tout en absorbant toute éventuelle traction trop forte sur le boitier pour éviter que l'utilisateur se blesse ;
- les première et deuxième pièces présentent des faces en regard présentant des surfaces sensiblement complémentaires lorsque la direction selon laquelle la première pièce est adaptée pour coulisser sur le deuxième câble coïncide avec la direction selon laquelle la deuxième pièce est adaptée pour coulisser sur le premier câble, de sorte à former butées.
   La complémentarité des faces en regard garantit qu'il n'y a pas de risque d'endommager le câble en passant d'une position à l'autre, ou en déclenchant le capteur de pression ;.
- une face interne de la première pièce s'étend selon un plan sensiblement orthogonal à la direction selon laquelle la première pièce est adaptée pour coulisser sur le deuxième câble ; et une face interne de la deuxième pièce s'étend selon un plan sensiblement orthogonal à la direction selon laquelle la deuxième pièce est adaptée pour coulisser sur le premier câble.
   La géométrie de faces planes orthogonales est la plus simple et la plus naturelle pour avoir des faces complémentaires ;
- le premier câble s'étend orthogonalement de la face interne de la première pièce ; et le deuxième câble s'étend orthogonalement de la face interne de la deuxième pièce.
   Ainsi, les câbles s'étendent parallèlement dans l'espace interne du système de fixation, pour un coulissement fluide ;
- la première pièce présente un canal sensiblement rectiligne dans lequel le deuxième câble coulisse, le canal de la première pièce s'étendant de la face interne à une face externe de la première pièce ; la deuxième pièce présente un canal sensiblement rectiligne dans lequel le premier câble coulisse, le canal de la deuxième pièce s'étendant de la face interne à une face externe de la deuxième pièce.
   L'utilisation de canaux permet de contrôler finement la force de flottement appliquée aux câbles lors d'un coulissement ;
- ledit capteur de tension active le module de communication sans fil s'il détecte une tension de l'extrémité proximale du premier câble et/ou du deuxième câble supérieure à une force prédéterminée inférieure à une force de frottement appliqué par les canaux des pièces sur les câbles.
   Il est ainsi possible de garantir que la traction du boitier pour déclencher l'alarme ne blessera pas la personne, même s'il tire de toutes ses forces ;
- la distance entre la face interne et la face externe de chacune des première et deuxième pièces est au moins deux fois supérieure à la distance entre les axes des premier et deuxième câbles au niveau de la face interne de la pièce.
   Une telle configuration de « guidage long » réduit encore les risques de vrille et de pincement d'un câble ;
- les première et deuxième pièces sont identiques.
   Il est plus facile et moins couteux de produire un seul modèle de pièce.

### PRESENTATION DES FIGURES

D'autres caractéristiques et avantages de la présente invention apparaîtront à la lecture de la description qui va suivre d'un mode de réalisation préférentiel. Cette description sera donnée en référence aux dessins annexés dans lesquels :
- la figure 1 représente un pendentif d'urgence selon l'invention ;
- la figure 2 représente un mode de réalisation d'un système de fixation d'un pendentif d'urgence selon l'invention ;
- les figures 3a-3b sont deux vues du système de fixation selon l'invention respectivement dans deux positions.

### DESCRIPTION DETAILLEE

### Architecture générale

En référence à la **figure 1**, la présente invention concerne un pendentif d'urgence 1 comprenant un boitier 10 comprenant un module de communication sans fil 11 contrôlés par des moyens d'actionnement 12 et un ensemble de suspension pour la suspension du boitier 10.

Le boitier 10 peut être de nombreuses formes et de nombreux matériaux, par exemple sensiblement parallélépipédique et en plastique, et il héberge les composants électroniques du pendentif d'urgence 1.

Le module de communication 11 se connecte à un réseau 2 de communication, typiquement un réseau de téléphonie mobile de type 3G ou 4G, ou un réseau WiFi, relié au réseau Internet (on comprendra toutefois que l'invention n'est limitée à aucun type de réseau de communication). Dans le cas où le réseau 2 est un réseau de communication mobile, le module 11 peut comprendre une carte SIM (« Subscriber Identity Module ») d'un opérateur du réseau de communication mobile.

Le boitier 10 peut comprendre un module de traitement de données, qui prend par exemple la forme d'un processeur, et une batterie.

De façon générale, on comprendra que l'homme du métier saura adapter les composants internes du boitier 10 selon l'utilisation prévue du pendentif urgence 1.

Le module de communication 11 est contrôlé par des moyens d'actionnement 12 (en particulier via le module de traitement de données). En d'autres termes, le déclenchement des moyens d'actionnement 12 entraîne l'activation du module de communication 11 et l'envoi d'une ou plusieurs requêtes (par exemple un SMS à un numéro prédéterminé, un message aux pompiers, etc.), en d'autres termes déclenchent une alarme via le réseau 2.

Les moyens d'actionnement 12 comprennent un capteur de tension. En particulier, dans le mode de réalisation représenté à la figure 1, l'ensemble de suspension comprend un premier et un deuxième câble 20a, 20b.

Le premier et le deuxième câble 20a , 20b peuvent soit être deux câbles distincts (typiquement identiques), auquel cas ils possèdent chacun une extrémité distale 21 a, 21 b et une extrémité proximale 22a, 22b (c'est le cas représenté par la figure 1), soit former un seul et même câble, ayant pour extrémités l'extrémité proximale 22a du premier câble 20a et l'extrémité proximale 22b du deuxième câble 20b. Ce deuxième cas est équivalent à un cas dans lequel on aurait fusionné les extrémités distales 21 a, 21 b des deux câbles 20a, 20b.

Dans tous les cas, chaque câble 20a, 20b présente une extrémité proximale 22a, 22b, le boitier 10 étant solidaire de chacune des extrémités proximales 22a, 22b des premier et deuxième câbles 20a, 20b, et ledit capteur est ainsi un capteur de tension de l'extrémité proximale 22a, 22b du premier câble 20a, 20b et/ou du deuxième câble 20b. Un tel capteur déclenche l'alarme (i.e. active les moyens de communication 11) s'il mesure une force supérieure à un seuil prédéterminé. En d'autres termes, si la personne qui porte le pendentif 1 se trouve en difficulté, elle déclenche les moyens d'actionnement en tirant sur le boitier 10, ce qui augmente la tension mesurée par le capteur.

La force seuil prédéterminée doit être choisie supérieure au poids du boitier 10 (pour que l'alarme ne se déclenche pas toute seule) mais inférieure à la force d'une personne (en particulier d'une personne âgée). On verra plus loin des gammes avantageuses de force seuil.

On note que les moyens d'actionnement 12 peuvent en outre comprendre un bouton (qu'il faut simplement presser pour déclenche l'alarme).

### Ensemble de suspension

Dans un premier mode de réalisation (non représenté), le premier câble 20a et le deuxième câble 20b peuvent former un seul câble ayant pour extrémités l'extrémité proximale 22a du premier câble 20a et l'extrémité proximale 22b du deuxième câble 20b (en d'autres termes les extrémités distales 21 a, 21 b sont « fusionnées »). Le câble unique forme une boucle qu'il suffit de faire passer dans autour du cou de la personne pour le suspendre.

Dans un deuxième mode de réalisation préféré, conforme aux figures, le premier et le deuxième câble 20a, 20b sont distincts. Dans la suite de la présente description, on prendra l'exemple de deux câbles 20a, 20b distincts, mais on comprendra que la présente invention n'est comme expliqué pas limitée à cette structure et qu'il est possible d'avoir un seul câble 20. La dénomination « premier et deuxième » câble est en effet seulement une commodité de rédaction, et peut tout à fait désigner deux fois le même câble.

Dans ce deuxième mode de réalisation, l'ensemble de fixation comprend alors un système de fixation 23 d'une extrémité distale 21a du premier câble 20a avec une extrémité distale 21 b du deuxième câble 20b.

Le ou les câbles 20a, 20b peuvent être de n'importe quelle longueur et matériau, mais avantageusement il s'agit de câbles souples en plastique d'un diamètre de quelques millimètres et d'une longueur de quelques dizaines de centimètres.

Le système de fixation 23 comprend une première pièce 23a et une deuxième pièce 23b, dont une mode de réalisation préféré est représenté sur la **figure 2**. La première pièce 23a est solidaire de l'extrémité distale 21 a du premier câble 20a et adaptée pour coulisser sur le deuxième câble 20b, et la deuxième pièce 23b est solidaire de l'extrémité distale 21 b du deuxième câble 20b et adaptée pour coulisser sur le premier câble 20a.

Ce mécanisme de coulissement est représenté plus particulièrement par les **figures 3a et 3b**, qui correspondent respectivement à une position « longue » et une position « courte » de l'ensemble de suspension.

Chaque pièce 23a, 23b peut coulisser sur un câble 20a, 20b de son extrémité proximale 22a, 22b jusqu'à son extrémité distale 21 a, 21 b au niveau de laquelle elle vient buter contre l'autre pièce 23a, 23b.

Le mouvement d'une pièce 23a, 23b le long d'un câble 20a, 20b entraîne le même déplacement de l'autre pièce 23a, 23b sur l'autre câble 20a, 20b.

La portion du premier câble 20a « au-delà » de la deuxième pièce 23b (et donc au-delà de l'extrémité distale 21 b du deuxième câble 20b) est référencée 200a, et similairement la portion du deuxième câble 20b au-delà de la première pièce 23a (et donc au-delà de l'extrémité distale 21a du premier câble 20a) est référencée 200b.

Dans l'espace entre les deux pièces 23a, 23b, les portions 200a et 200b des câbles 20a et 20b s'étendent en parallèle : le premier câble 20a et le deuxième câble 20b sont alors en parallèle, par opposition aux portions à l'extérieur des pièces 23a, 23b, dans lequel le câble est unique (soit le premier câble 20a, soit le deuxième câble 20b).

Si l'on écarte les première et deuxième pièces 23a, 23b en les faisant coulisser, on augmente la taille des portions 200a et 200b, et donc on diminue la longueur totale de l'ensemble de suspension (puisqu'on augmente la proportion de câbles « superposés »). Un déplacement de X cm des pièces 23a, 23b réduit la longueur totale de l'ensemble de suspension de X/2 cm.

La position longue peut être utilisée pour passer un pendentif d'urgence 1 équipé du présent ensemble de suspension au cou d'une personne, puis les pièces 23a, 23b sont faites coulisser sur les câbles 23a, 23b de sorte à passer l'ensemble de suspension en position courte. Le pendentif 1 ne peut alors plus tomber par accident.

Un tel mode de réalisation « coulissant » est particulièrement adapté au moyens d'actionnement 12 de type capteur de pression, car il prévient toute blessure que l'utilisateur pourrait s'infliger si dans la panique il tire de toutes ses forces sur le boitier 10. En choisissant la force seuil prédéterminée entre le poids du boitier 10 et la force nécessaire pour faire coulisser les pièces 23a, 23b sur les câbles 20a, 20b (i.e. la force de frottement appliqué par des canaux 24a, 24b des pièces 23a, 23b sur les câbles 20a, 20b, voir plus loin), l'application d'une traction « trop forte » sur le boitier 10 entraînera après le déclenchement des moyens d'actionnement 12 le coulissement progressif des pièces 23a, 23b. En d'autres termes, l'excès de force sera absorbé par le mouvement relatif des câbles 20a, 20b, et la force effectivement transmise au cou de la personne sera inférieure à la force nécessaire pour faire coulisser les pièces 23a, 23b sur les câbles 20a, 20b, ce qui préviendra les blessures. L'ensemble de suspension jouera ainsi un rôle de « tampon » de sécurité.

Une force seuil prédéterminée de quelques newtons est ainsi souhaitable.

### Surfaces de contact

En référence aux figures, chaque pièce 23a, 23b présente une face interne F1 a, F1 b et une face externe F2a, F2b.

Les faces internes F1a, F1b sont orientées vers la partie centrale du système de fixation 23 (au niveau des portions 200a, 200b) et sont donc en regard l'une de l'autre.

Les faces externes F2a, F2b sont les faces opposées aux faces internes F1 a, F1 b et sont donc orientées vers l'extérieur du système de fixation 23.

L'ensemble de suspension est avantageusement tel que les faces en regard (i.e. les faces internes) F1a, F1b présentent des surfaces sensiblement complémentaires lorsque la direction selon laquelle la première pièce 23a est adaptée pour coulisser sur le deuxième câble 20b coïncide avec la direction selon laquelle la deuxième pièce 23b est adaptée pour coulisser sur le premier câble 20b, de sorte à former butées.

Par complémentaires, on entend telles qu'elles peuvent être en contact sur toute leurs surface. Par exemple, deux faces planes peuvent être complémentaires, une face convexe et une face concave peuvent être complémentaires, etc. Toutefois il est important que cette complémentarité doit être vérifiée « lorsque la direction selon laquelle la première pièce 23a est adaptée pour coulisser sur le deuxième câble 20b coïncide avec la direction selon laquelle la deuxième pièce 23b est adaptée pour coulisser sur le premier câble 20b ». Cela signifie que les surfaces définies par les faces internes F1a, F1b doivent être identiques à une translation près lorsque les pièces 23a, 23b sont alignées, en d'autres termes lorsque les câbles 20a, 20b sont dans une configuration dans laquelle les câbles 20a, 20b sont droits (du type de celle représentée par les figures 3a, 3b).

En pratique, les faces interne F1 a et F1 b des pièces 23a, 23b s'étendent par exemple comme l'on voit sur les figures chacune selon un plan sensiblement orthogonal à la direction selon laquelle les pièces 23a, 23b sont adaptées pour coulisser sur un câble 20a, 20b ; avec chaque câble 20a, 20b s'étendant orthogonalement d'une face interne F1 a, F1 b.

Il est important de comprendre que dans certains les faces internes F1a, F1 b pourraient sembler complémentaires (par exemple en formant un coude sur l'un et/ou l'autre câble, au vu de leur souplesse), mais à une différence d'orientation près qui fait que lorsque la direction selon laquelle la première pièce 23a est adaptée pour coulisser sur le deuxième câble 20b coïncide avec la direction selon laquelle la deuxième pièce 23b est adaptée pour coulisser sur le premier câble 20b (en d'autres termes lorsqu'on replace les câbles 20a, 20b en position droite), un angle apparait. Par exemple, si les deux pièces 23a, 23b avaient des formes triangulaires avec base en bas (en d'autres termes, chaque face interne est plane, mais présente un angle par rapport à la direction de coulissement sur le câble) sur la figure 3a, bien qu'elles présenteraient des faces internes qui à première vue pourraient être complémentaires (car planes), l'existence de l'angle (de 60° si les triangles sont équilatéraux) entre les normales à ces deux faces lorsque la direction selon laquelle la première pièce 23a est adaptée pour coulisser sur le deuxième câble 20b coïncide avec la direction selon laquelle la deuxième pièce 23b est adaptée pour coulisser sur le premier câble 20b, fait qu'elles ne sont pas complémentaires.

Alternativement, des faces internes F1 a, F1 b qui pourraient sembler non-complémentaires (par exemple car les câbles 20a, 20b sont courbés) peuvent l'être plus visiblement une fois que l'on aligne les directions de coulissement des pièces 23a, 23b sur les câbles 20a, 20b.

Dans tous les cas, les directions de coulissement de chacune des pièces 23a, 23b sur les câbles 20a, 20b tendent à s'aligner lorsque les pièces 23a et 23b se rapprochent, c'est-à-dire lorsque la longueur des portions intermédiaires 200a, 200b tend vers zéro. Comme expliqué la position longue correspond à un tel positionnement extrême des pièces 23a, 23b sur les câbles 20a, 20b. Cette position extrême correspond à un contact des faces internes F1 a, F1 b, en d'autres termes à une longueur nulle pour les portions 100a, 100b.

Le fait que les faces internes F1a, F1b soient complémentaires permet alors qu'elles forment butées, en d'autres termes que le contact entre ces faces soit réparti sur toute la surface et non seulement ponctuel. Cette butée empêche un pivotement d'une pièce 23a, 23b par rapport à l'autre et ainsi un poinçonnement (en d'autres termes un pincement pouvant entraîner une rupture) du ou des câbles 23a, 23b qui pourrait survenir en position longue de l'ensemble de suspension, ou lorsque l'utilisateur tire sur le boitier pour déclencher les moyens d'actionnement 12.

### Structure des pièces

Comme l'on voit en particulier sur la figure 2, les première et deuxième pièces 23a, 23b sont avantageusement identiques.

Chaque pièce 23a, 23b présente dans un mode de réalisation préférée un profil en « huit », définissant deux canaux sensiblement rectilignes et parallèles. Un canal 24a, 24b traversant (sur la figure 2, canal « haut » pour la première pièce 23a et canal « bas » pour la deuxième pièce) permet le passage du câble coulissant 23a, 23b, et un autre canal borgne (on comprendra qu'il peut être également traversant) reçoit l'autre câble 20a, 20b dont l'extrémité distale 21 a, 21 b est solidaire de la pièce 23a, 23b.

Le câble 20a, 20b peut être collé au sein de ce canal borgne de sorte à obtenir la solidarité des éléments.

Le canal traversant 24a, 24b s'étend de la face interne F1 a, F1 b à la face externe F2a, F2b de la pièce 23a, 23b. Il présente une longueur avantageusement au moins deux fois supérieure à la distance entre les axes des premier et deuxième câbles 20a, 20b au niveau de la face interne F1a, F1b de la pièce 23a, 23b, en d'autre termes la distance entre les centres des deux canaux.

Cela permet un « guidage long » de chaque câble 20a, 20b, ce qui diminue également le risque de vrille des câbles 20a, 20b et de poinçonnement. Le guidage long permet en outre d'augmenter la surface de contact entre chaque pièce 23a, 23b et le câble 20a, 20b qui y coulisse, de sorte à augmenter la force de frottement exercée. En effet, comme expliqué on passe l'ensemble de suspension au cou d'une personne lorsqu'il est en position longue, et on déplace les pièces 23a, 23b par coulissement de sorte à mettre l'ensemble en position courte, ce qui prévient que l'ensemble puisse malencontreusement tomber du cou de la personne. Et la force de frottement exercée dans les canaux 24a, 24b prévient un retour dans la position longue. Il est ainsi souhaitable de prévoir une longueur de canal 24a, 24b telle que la force de frottement exercée soit au moins deux fois supérieure au poids d'un boitier 10 (ou autre) suspendu par l'ensemble de suspension, de sorte que seule une action manuelle et volontaire permette de repasser l'ensemble en position longue pour l'ôter du cou de la personne.

Par ailleurs, la forme allongée de type « profilé » (les présente pièces 23a, 23b sont invariantes par translation) ne risque pas de blesser le cou de la personne même en tirant sur un câble 20a, 20b ou le boitier 10.

## Revendications

1. Pendentif d'urgence (1) comprenant :
- Un boitier (10) comprenant un module de communication sans fil (11) contrôlés par des moyens d'actionnement (12) ;
- Un ensemble de suspension comprenant un premier câble (20a) présentant une extrémité proximale (22a) et un deuxième câble (20b) présentant une extrémité proximale (22b), le boitier (10) étant solidaire de chacune des extrémités proximales (22a, 22b) des premier et deuxième câbles (20a, 20b) ;
les moyens d'actionnement (12) comprennant un capteur de tension de l'extrémité proximale (22a, 22b) du premier câble (20a, 20b) et/ou du deuxième câble (20b), **caractérisé en ce que** l'ensemble de suspension comprend un système de fixation (23) d'une extrémité distale (21a) du premier câble (20a) avec une extrémité distale (21 b) du deuxième câble (20b), le système de fixation (23) comprenant une première pièce (23a) et une deuxième pièce (23b), la première pièce (23a) étant solidaire de l'extrémité distale (21a) du premier câble (20a) et adaptée pour coulisser sur le deuxième câble (20b), la deuxième pièce (23b) étant solidaire de l'extrémité distale (21 b) du deuxième câble (20b) et adaptée pour coulisser sur le premier câble (20a).

2. Pendentif selon la revendication 1, dans lequel les première et deuxième pièces (23a, 23b) présentent des faces (F1a, F1b) en regard présentant des surfaces sensiblement complémentaires lorsque la direction selon laquelle la première pièce (23a) est adaptée pour coulisser sur le deuxième câble (20b) coïncide avec la direction selon laquelle la deuxième pièce (23b) est adaptée pour coulisser sur le premier câble (20b), de sorte à former butées.

3. Pendentif selon la revendication 2, dans laquelle une face interne (F1a) de la première pièce (23a) s'étend selon un plan sensiblement orthogonal à la direction selon laquelle la première pièce (23a) est adaptée pour coulisser sur le deuxième câble (20b) ; et une face interne (F1 b) de la deuxième pièce (23b) s'étend selon un plan sensiblement orthogonal à la direction selon laquelle la deuxième pièce (23b) est adaptée pour coulisser sur le premier câble (20a).

4. Pendentif selon la revendication 3, dans laquelle le premier câble (20a) s'étend orthogonalement de la face interne (F1a) de la première pièce (23a) ; et le deuxième câble (20b) s'étend orthogonalement de la face interne (F1 b) de la deuxième pièce (23b)

5. Pendentif selon l'une des revendications 2 à 4, dans lequel la première pièce (23a) présente un canal (24a) sensiblement rectiligne dans lequel le deuxième câble (20b) coulisse, le canal (24a) de la première pièce s'étendant de la face interne (F1a) à une face externe (F2a) de la première pièce (23a); la deuxième pièce (23b) présente un canal (24b) sensiblement rectiligne dans lequel le premier câble (20a) coulisse, le canal (24b) de la deuxième pièce s'étendant de la face interne (F1b) à une face externe (F2b) de la deuxième pièce (23b).

6. Pendentif selon la revendication 5, dans lequel la distance entre la face interne (F1a, F1b) et la face externe (F2a, F2b) de chacune des première et deuxième pièces (23a, 23b) est au moins deux fois supérieure à la distance entre les axes des premier et deuxième câbles (20a, 20b) au niveau de la face interne (F1a, F1b) de la pièce (23a, 23b).

7. Pendentif selon l'une des revendications 5 et 6, dans laquelle ledit capteur de tension active le module de communication sans fil (11) s'il détecte une tension de l'extrémité proximale (22a, 22b) du premier câble (20a, 20b) et/ou du deuxième câble (20b) supérieure à une force prédéterminée inférieure à une force de frottement appliqué par les canaux (24a, 24b) des pièces (23a, 23b) sur les câbles (20a, 20b).

8. Pendentif selon l'une des revendications 1 à 7, dans laquelle les première et deuxième pièces (23a, 23b) sont identiques.

## Patentansprüche

1. Notfallmarke (1) zum Umhängen, umfassend:
- ein Gehäuse (10) mit einem drahtlosen Kommunikationsmodul (11), das von Betätigungsmitteln (12) gesteuert wird;
- eine Aufhängungseinheit, die ein erstes Kabel (20a), das ein proximales Ende (22a) aufweist, und ein zweites Kabel (20b), das ein proximales Ende (22b) aufweist, umfasst, wobei das Gehäuse (10) einstückig mit jedem der proximalen Enden (22a, 22b) des ersten und zweiten Kabels (20a, 20b) ist;
wobei die Betätigungsmittel (12) einen Sensor für eine Spannung des proximalen Endes (22a, 22b) des ersten Kabels (20a, 20b) und/oder des zweiten Kabels (20b) umfassen,
**dadurch gekennzeichnet, dass** die Aufhängungseinheit ein System (23) zur Befestigung eines distalen Endes (21a) des ersten Kabels (20a) mit einem distalen Ende (21b) des zweiten Kabels (20b) umfasst, wobei das Befestigungssystem (23) ein erstes Stück (23a) und ein zweites Stück (23b) umfasst, wobei das erste Stück (23a) einstückig mit dem distalen Ende (21a) des ersten Kabels (20a) ist und eingerichtet ist, auf dem zweiten Kabel (20b) zu gleiten, wobei das zweite Stück (23b) einstückig mit dem distalen Ende (21b) des zweiten Kabels (20b) ist und eingerichtet ist, auf dem ersten Kabel (20a) zu gleiten.

2. Marke zum Umhängen nach Anspruch 1, wobei das erste und zweite Stück (23a, 23b) einander gegenüberliegende Flächen (F1a, F1b) aufweisen, die im Wesentlichen komplementäre Oberflächen aufweisen, wenn die Richtung, in der das erste Stück (23a) eingerichtet ist, auf dem zweiten Kabel (20b) zu gleiten, mit der Richtung, in der das zweite Stück (23b) eingerichtet ist, auf dem ersten Kabel (20b) zu gleiten, derart zusammenfällt, dass Anschläge gebildet werden.

3. Marke zum Umhängen nach Anspruch 2, wobei sich eine Innenfläche (F1a) des ersten Stücks (23a) in einer Ebene im Wesentlichen orthogonal zu der Richtung erstreckt, in der das erste Stück (23a) eingerichtet ist, auf dem zweiten Kabel (20b) zu gleiten; und sich eine Innenfläche (F1b) des zweiten Stücks (23b) in einer Ebene im Wesentlichen orthogonal zu der Richtung erstreckt, in der das zweite Stück (23b) eingerichtet ist, auf dem ersten Kabel (20a) zu gleiten.

4. Marke zum Umhängen nach Anspruch 3, wobei sich das erste Kabel (20a) orthogonal zur Innenfläche (F1a) des ersten Stücks (23a) erstreckt; und sich das zweite Kabel (20b) orthogonal zur Innenfläche (F1b) des zweiten Stücks (23b) erstreckt.

5. Marke zum Umhängen nach einem der Ansprüche 2 bis 4, wobei das erste Stück (23a) einen im Wesentlichen geraden Kanal (24a) aufweist, in dem das zweite Kabel (20b) gleitet, wobei sich der Kanal (24a) des ersten Stücks von der Innenfläche (F1a) zu einer Außenfläche (F2a) des ersten Stücks (23a) erstreckt; wobei das zweite Stück (23b) einen im Wesentlichen geraden Kanal (24b) aufweist, in dem das erste Kabel (20a) gleitet, wobei sich der Kanal (24b) des zweiten Stücks von der Innenfläche (F1b) zu einer Außenfläche (F2b) des zweiten Stücks (23b) erstreckt.

6. Marke zum Umhängen nach Anspruch 5, wobei die Distanz zwischen der Innenfläche (F1a, F1b) und der Außenfläche (F2a, F2b) jedes von dem ersten und zweiten Stück (23a, 23b) mindestens zweimal größer ist als die Distanz zwischen den Achsen des ersten und zweiten Kabels (20a, 20b) auf der Höhe der Innenfläche (F1a, F1b) des Stücks (23a, 23b).

7. Marke zum Umhängen nach einem der Ansprüche 5 und 6, wobei der Spannungssensor das drahtlose Kommunikationsmodul (11) aktiviert, wenn er eine Spannung des proximalen Endes (22a, 22b) des ersten Kabels (20a, 20b) und/oder des zweiten Kabels (20b) über einer vorherbestimmten Kraft unter einer Reibungskraft detektiert, die von den Kanälen (24a, 24b) der Stücke (23a, 23b) auf die Kabel (20a, 20b) ausgeübt wird.

8. Marke zum Umhängen nach einem der Ansprüche 1 bis 7, wobei das erste und das zweite Stück (23a, 23b) identisch sind.

## Claims

1. Emergency pendant (1) comprising:
- a housing (10) comprising a wireless communication module (11) controlled by actuation means (12);
- a suspension assembly comprising a first cable (20a) having a proximal end (22a) and a second cable (20b) having a proximal end (22b), the housing (10) being secured to each of the proximal ends (22a, 22b) of the first and second cables (20a, 20b);
the actuation means (12) comprising a sensor of tension of the proximal end (22a, 22b) of the first cable (20a, 20b) and/or of the second cable (20b), **characterized in that** the suspension assembly comprises a system (23) for fixing a distal end (21a) of the first cable (20a) with a distal end (21b) of the second cable (20b), the fixing system (23) comprising a first part (23a) and a second part (23b), the first part (23a) being secured to the distal end (21a) of the first cable (20a) and adapted to slide on the second cable (20b), the second part (23b) being secured to the distal end (21b) of the second cable (20b) and adapted to slide on the first cable (20a).

2. Pendant according to Claim 1, in which the first and second parts (23a, 23b) have faces (F1a, F1b) facing one another having surfaces that are substantially complementary when the direction in which the first part (23a) is adapted to slide on the second cable (20b) coincides with the direction in which the second part (23b) is adapted to slide on the first cable (20b), so as to form end stops.

3. Pendant according to Claim 2, in which an inner face (F1a) of the first part (23a) extends along a plane substantially orthogonal to the direction in which the first part (23a) is adapted to slide on the second cable (20b); and an inner face (F1b) of the second part (23b) extends along a plane substantially orthogonal to the direction in which the second part (23b) is adapted to slide on the first cable (20a).

4. Pendant according to Claim 3, in which the first cable (20a) extends orthogonally from the inner face (F1a) of the first part (23a) ; and the second cable (20b) extends orthogonally from the inner face (F1b) of the second part (23b).

5. Pendant according to one of Claims 2 to 4, in which the first part (23a) has a substantially rectilinear channel (24a) in which the second cable (20b) slides, the channel (24a) of the first part extending from the inner face (F1a) to an outer face (F2a) of the first part (23a); the second part (23b) has a substantially rectilinear channel (24b) in which the first cable (20a) slides, the channel (24b) of the second part extending from the inner face (F1b) to an outer face (F2b) of the second part (23b).

6. Pendant according to Claim 5, in which the distance between the inner face (F1b, Fla) and the outer face (F2a, F2b) of each of the first and second parts (23a, 23b) is at least two times greater than the distance between the axes of the first and second cables (20a, 20b) on the inner face (F1a, F1b) of the part (23a, 23b).

7. Pendant according to one of Claims 5 and 6, in which said tension sensor activates the wireless communication module (11) if it detects a tension of the proximal end (22a, 22b) of the first cable (20a, 20b) and/or of the second cable (20b) greater than a predetermined force less than a friction force applied by the channels (24a, 24b) of the parts (23a, 23b) on the cables (20a, 20b).

8. Pendant according to one of Claims 1 to 7, in which the first and second parts (23a, 23b) are identical.
